# EUROPÄISCHE PATENTSCHRIFT

(11) **EP 0 564 892 B1**
(45) Veröffentlichungstag und Bekanntmachung des Hinweises auf die Patenterteilung: **04.09.1996**
(21) Anmeldenummer: 93104740.1
(22) Anmeldetag: 23.03.1993
(51) Int. Cl.: A47B 57/04, A47B 96/07

(54) **Kragarmregal**
Cantilever shelf
Etagère en porte à faux

(30) Priorität: 09.04.1992 DE 9204949 U
(43) Veröffentlichungstag der Anmeldung: 13.10.1993
(73) Patentinhaber: OHRA Regalanlagengesellschaft mbH, D-50169 Kerpen (DE)
(72) Erfinder: Hölscher, Ottokar, Dipl.-Ing., W-5000 Köln 40 (DE)
(74) Vertreter: Mey, Klaus-Peter, Dr.-Ing. Dipl.-Wirtsch.-Ing.

(56) Entgegenhaltungen:
- EP-A- 0 061 514
- EP-A- 0 269 425
- DE-U- 8 603 985
- DE-U- 9 111 364

## Beschreibung

Die Erfindung betrifft ein Kragarmregal für Langgutprodukte wie Bretter, Rohre, Profileisen und dgl., mit Ständern und sich von diesen aus erstreckenden Kragarmen, wobei in den Ständern Ausstanzungen vorgesehen und die Kragarme jeweils mit zwei L-förmig nach oben gebogenen, sich über die Oberseite eines Kragarmes hinaus erstreckenden Haken zum lösbaren Einhängen in die Ausstanzungen ausgestattet sind und die Ständer als T-Profilständer ausgebildet sind und in den Flanschen der T-Profilständer die Ausstanzungen paarweise im Abstand voneinander und in gleicher Höhe übereinander angeordnet sind, wobei am Ende jedes Kragarmes eine Fußplatte befestigt ist, an der sich als Halteelemente die genannten Haken befinden.

Aus der europäischen Patentschrift 0 061 514 B1 ist ein Kragarm regal dieser Art bekannt. Es handelt sich dabei um ein einfach montierbares bzw. abbaubares Kragarmregal, das in problemloser Weise an die zu lagernden Güter und die räumlichen Bedingungen des zur Verfügung stehenden Raumes anpaßbar ist. Das Kragarmregal hat sich in der Praxis vorteilhaft bewährt.

Bei den mit diesem Kragarmregal an vielen Einsatzorten mit unterschiedlichen Einsatzbedingungen gesammelten Erfahrungen hat sich gezeigt, daß es oftmals wünschenswert bzw. erforderlich ist, eine millimetergenaue Ausrichtung der Kragarme untereinander vorzunehmen. Wenn beispielsweise die Aufstellebene der Ständer Höhenunterschiede oder Abweichungen von der Horizontalen aufweist, setzen sich die dadurch hervorgerufenen Ungleichmäßigkeiten der Aufstellung bis in die Ausrichtung der Kragarme fort. Weiterhin können selbst geringfügige Formtoleranzen an den aus Gußstahl geformten oder im Gesenk geschmiedeten Fußplatten und deren Haken zu Abweichungen der Kragarme von der exakten Ausrichtung untereinander führen. Eine solche Ausrichtung ist aber bei Lagerung von Langmaterial und insbesondere von starren Langgutprodukten wie Rohre, Profileisen und dgl. wichtig, um eine gleichmäßige Lastverteilung auf die in einer annähernd horizontalen Ebene liegenden Kragarme sicherzustellen und hierdurch eine Überlastung einzelner Kragarme zu vermeiden.

Durch das Dokument EP-A-0 269 425 ist es bei einem Kragarmregal der vorgenannten Art bekannt geworden, im unteren Bereich jeder Kragarmfußplatte ein mit einstellbarer Stützlänge gegen einen Flansch eines Profilständers vorstehendes Justierorgan anzuordnen, um eine gleichmäßige Ausrichtung der Kragarme untereinander sicherzustellen.

Der Erfindung liegt angesichts dieses Standes der Technik die Aufgabe zugrunde, ein Kragarmregal der vorgenannten Art zu verbessern und mit einfachen Mitteln derart stabil und robust auszugestalten, daß auch bei hoher Lastbeanspruchung eine problemlose Einstellung bzw. Justierung zur gleichmäßigen Ausrichtung der Kragarme untereinander in einer Ebene erreicht wird.

Diese Aufgabe wird erfindungsgemäß dadurch gelöst, daß im unteren Bereich jeder Fußplatte ein mit einstellbarer Stützlänge gegen den Flausch vorstehendes Justierorgan als abstandshaltendes Stützelement angeordnet ist, wobei das Stützelement ein mit Gewinde rechtwinklig zur Fläche der Fußplatte gegen den Flansch längseinstellbarer Schraubkörper ist, der in einer Bohrung der Fußplatte geführt und in eine Mutter eingeschraubt ist und sich über diese an der Fläche der Fußplatte abstützt, und daß die Mutter in einer zwischen Randwülsten an der Fläche der Fußplatte ausgebildeten Vertiefung angeordnet ist.

Zweckmäßig sind dabei die Randwülste am unteren Ende der Fußplatte gegeneinander verlaufend unter Bildung einer konischen Plattenspitze mit zwei im Abstand parallelen, Schlüsselflächen der Mutter formschlüssig umgreifenden Endflächen ausgebildet.

Dabei kann dann in die Fußplatte eine gewindelose Bohrung eingegossen sein, durch welche der Schraubkörper von der den Kragarm tragenden Seite der Fußplatte hindurchgesteckt und in die Mutter eingeschraubt ist und sich über diese an der Anlagefläche der Fußplatte abstützt.

Weitere zweckmäßige Ausgestaltungen sind entsprechend den Unteransprüchen vorgesehen. Ein Ausführungsbeispiel der Erfindung wird in der folgenden Beschreibung unter Bezugnahme auf die Figuren erläutert.

Es zeigen:
- Figur 1: eine perspektivische Ansicht eines Kragarmregals,
- Figur 2: eine Ansicht der Fußplatte aus der in Fig. 4 mit Pfeil II angegebenen Blickrichtung,
- Figur 3: einen Querschnitt der Fußplatte in der Schnittebene III - III von Fig. 2,
- Figur 4: einen Längsschnitt der Fußplatte, in deren Mittelebene x-x in Fig. 2.

Das Kragarmregal weist gemäß Figur 1 in bekannter und bewärter Ausführung T-Profilständer (1) auf. Es sind zumindest für ein Regal zwei Ständer vorgesehen. Die Anzahl der Ständer ist beliebig, und diese können in gleichen oder ungleichen Abständen angeordnet sein. Beim dargestellten Ausführungsbeispiel sind diese T-Profilständer Doppel-T-Profilständer. In den Flanschen (2) dieser Profilständer (1) sind Paare von Ausstanzungen (3) ausgebildet. Die Ausstanzungen (3) eines jeden Paares liegen in gleicher Höhe, wobei mehrere Paare im Abstand übereinander in den Flanschen (2) angeordnet sind. Diese Ausstanzungspaare (3) können in einem Flansch (2) oder in beiden gegenüberliegenden Flanschen eines Doppel-T-Trägers ausgebildet sein. Diese Ausstanzungen können beispielsweise oval, rechteckig oder rund gestanzt sein.

Um in beliebiger Weise Regale gestalten, montieren oder anpassen zu können, weisen die Kragarme (4) an einem Ende Haken (5) auf, mit denen sie in lösbarer Weise in je ein Paar Ausstanzungen (3) der Profilständer (1) einhängbar sind. Es ist zu erkennen, daß durch diese Ausbildung beliebig viele Kragarme in einen Ständer (1) eingehängt werden können, und zwar in vorbestimmten Höhen. Auch können ohne Schwierigkeiten nachträgliche Höhenveränderungen der Kragarme vorgenommen werden. Die Haken (5) erstrecken sich gegenüber der Oberseite (6) des Kragarmes (4) nach oben. Das Ein- und Aushängen der Kragarme (4) wird hierdurch erheblich erleichtert. Zur Erhöhung der Stabilität des Kragarm-Regals sind am Ende je des Kragarmes (4) Fußplatten (7) befestigt. Die Fußplatte (7) kann am Kragarm (4) beispielsweise angeschweißt sein. Eine gute Abstützung des Kragarmes (4) am Profilständer (1) wird dadurch erzielt, daß die Höhe (H) der Fußplatte (7) größer ist, als die Höhe (h) des Kragarmes (4).

Die Zusammenschau der Figuren 2 bis 4 zeigt die erfindungsgemäß verbesserte Ausführung des Kragarmregales an einer Fußplatte (7). In der Figur 4 ist die Fußplatte (7) in einem Zwischenstadium während des Einhängens der Haken (5) in die Ausnehmung (3) des Flansches (2) gezeigt, und zwar kurz bevor die Anlagefläche (9) des Hakens (5) infolge des vom Kragarm (4) ausgeübten Momentes an der Außenseite (10) des Flansches (2) zur Anlage kommt. Wenn dies erfolgt ist, stellt sich die Fußplatte (7) mit ihren Flächen (11) bzw. (12) im Abstand etwa parallel zum Flansch (2) ein.

Entsprechend der vorliegenden Erfindung ist im unteren Bereich der Fußplatte (7) ein mit einstellbarer Stützlänge "S" gegen den Flansch (2) vorstehendes Justierorgan (20) angeordnet. Das Justierorgan (20) ist als abstandhaltendes Stützelement ausgebildet. Durch dieses wird die Fußplatte (7) einerseits im oberen Bereich mit der Anlagefläche (9) des Hakens (5) an der Außenseite (10) des Flansches (2) und andererseits mit dem Justierorgan (20) im unteren Bereich an der Innenseite (8) des Flansches (2) abgestützt. Durch Verändern der Stützlänge "S" mit Hilfe des Justierorgans (20) kann nun die Parallelität zwischen Fußplatte (7) und Flansch verändert und damit die horizontale Ausrichtung des Kragarmes (4) eingestellt werden. Es ist ersichtlich, daß die Einstellvorrichtung einerseits sehr zweckmäßig und andererseits überraschend einfach ausgebildet ist.

Bei einer zweckmäßigen Ausführung ist das Stützelement ein mit Gewinde rechtwinklig zur Fläche (12) der Fußplatte (7) längseinstellbarer Schraubkörper (20), der in einer Bohrung (13) der Fußplatte (7) geführt ist. Der Schraubkörper (20) kann in der einfachsten Ausführungsart in die fallweise mit Innengewinde versehene Bohrung (13) der Fußplatte (7) eingeschraubt sein (nicht dargestellt).

Obwohl diese Ausführung ein durchaus brauchbares Mittel zur Lösung der der Erfindung zugrundeliegenden Aufgabe darstellt, wird eine andere Ausführung bevorzugt, bei welcher der Schraubkörper (20) in eine Mutter (21) eingeschraubt ist und sich dabei einerseits über diese an der Anlagefläche (12) der Fußplatte (7) und andererseits an der Innenseite (8) des Flansches (2) abstützt, wie dies im Ausführungsbeispiel der Figur 4 gezeigt ist.

Dabei sieht eine zweckmäßige Ausgestaltung vor, daß die Mutter (21) in einer zwischen Randwülsten (14) an der Fläche (12) der Fußplatte (7) ausgebildeten mittleren Vertiefung (15) angeordnet ist. Am Grunde der die Mutter (21) aufnehmenden Vertiefung (15) befindet sich die Bohrung (13), deren Durchmesser zumindest dem Durchmesser des Schraubkörpers (20) entspricht. Diese Bohrung (13) ist vorteilhaft ohnehin in das Formteil (7) der Fußplatte eingeformt, beispielsweise eingegossen, und dient u. a. innerhalb des Produktionsablaufes zum Aufhängen der Fußplatte (7) an einem Transporthaken beim Durchlauf durch eine Entzunderungs- bzw. Farbauftragseinrichtung.

Eine sehr zweckmäßige Anordnung ergibt sich gemäß Darstellung in den Figuren 2 und 3 dadurch, daß die Randwülste (14) am unteren Ende der Fußplatte (7) gegeneinander zu verlaufend unter Bildung einer konischen Plattenspitze (16) mit zwei im Abstand parallelen, Schlüsselflächen (22) der Mutter (21) formschlüssig umgreifenden Endflächen (17) ausgebildet sind. Darin wird die beispielsweise lose eingelegte Mutter (21) beim Schraubvorgang des Justierorgans (20) gegen Mitdrehen gesichert. Diese Maßnahme ist von überraschender Einfachheit und erleichtert die Montage bzw. Justiereinstellung eines mit der Fußplatte (7) verbundenen Kragarmes (4).

Weiterhin ist der Schraubkörper (20) stützseitig mit einer dem Kerndurchmesser enstprechenden, zu seiner Achse senkrechten Stützfläche (23) und am entgegengesetzten Ende mit einer zum Eingriff eines Inbus-Sechskantschlüssels geeigneten Inbus-Vertiefung (24) ausgebildet.

Dabei kann auch vorgesehen sein, daß die Mutter (21) in der Vertiefung (15) zwischen den Endflächen (17) der Wülste (14) an der Fußplatte befestigt, beispielsweise durch Klebung oder mittels Schweißpunkten festgelegt ist.

Es ist zu erkennen, daß durch die erfindungsgemäße Ausbildung der Fußplatte (7) mit einem Justierorgan (20), wobei dieses in einer im Formstück ohnehin vorgesehenen Bohrung (13) problemlos angeordnet werden kann, eine überraschend einfache Möglichkeit zur Ausrichtung unterschiedlicher Kragarme (4) eines Kragarm-Regales erreicht wird. Mit dem Justierorgan (20) läßt sich die Horizontalstellung der Kragarme (4) am fertig aufgestellten Regal mühelos einstellen. Damit wird erreicht, daß sämtliche Kragarme einer Höhenlage exakt in einer Ebene liegen und dabei starre Lasten, wie Rohre und dergleichen mit sicherer und gleichmäßiger Lastverteilung tragen. Auch können Justierorgane in vorhandene Kragarm-Regale auf einfache Weise nachgerüstet werden.

## Patentansprüche

1. Kragarmregal für Langgutprodukte wie Bretter, Rohre, Profileisen und dgl., mit Ständern und sich von diesen aus erstreckenden Kragarmen (4), wobei in den Ständern Ausstanzungen (3) vorgesehen und die Kragarme jeweils mit zwei L-förmig nach oben gebogenen, sich über die Oberseite eines Kragarmes hinaus erstreckenden Haken (5) zum lösbaren Einhängen in die Ausstanzungen ausgestattet sind und die Ständer als T-Profilständer ausgebildet und in den Flanschen (2) der T-Profilständer die Ausstanzungen paarweise im Abstand voneinander und in gleicher Höhe übereinander angeordnet sind, wobei am Ende jedes Kragarmes eine Füßplatte (7) befestigt ist, an der sich als Halteelemente die genannten Haken befinden, **dadurch gekennzeichnet**, daß im unteren Bereich jeder Fußplatte (7) ein mit einstellbarer Stützlänge (S) gegen den Flansch (2) vorstehendes Justierorgan (20) als abstandhaltendes Stützelement angeordnet ist, wobei das Stützelement ein mit Gewinde rechtwinklig zur Fläche (12) der Fußplatte (7) gegen den Flansch (2) längseinstellbarer Schraubkörper (20) ist, der in einer Bohrung (13) der Fußplatte (7) geführt und in eine Mutter (21) eingeschraubt ist und sich über diese an der Fläche (12) der Fußplatte (7) abstützt, und daß die Mutter (21) in einer zwischen Randwülsten (14) an der Fläche (12) der Fußplatte (7) ausgebildeten Vertiefung (15) angeordnet ist.

2. Kragarmregal nach Anspruch 1, **dadurch gekennzeichnet**, daß die Randwülste (14) am unteren Ende der Fußplatte (7) gegeneinander verlaufend unter Bildung einer konischen Plattenspitze (16) mit zwei im Abstand parallelen, Schlüsselflächen (22) der Mutter (21) formschlüssig umgreifenden Endflächen (17) ausgebildet sind.

3. Kragarmregal nach Anspruch 1 oder 2, **dadurch gekennzeichnet**, daß der Schraubkörper (20) stützseitig mit einer dem Kerndurchmesser entsprechenden, zu seiner Achse rechtwinkligen Stützfläche (23) und am entgegengesetzten Ende mit einer zum Eingriff eines Inbus-Sechskantschlüssels geeigneten Inbus-Vertiefung (24) ausgebildet ist.

4. Kragarmregal nach einem oder mehreren der Ansprüche 1 bis 3, **dadurch gekennzeichnet**, daß die Mutter (21) in der Vertiefung (15) bzw. zwischen den Endflächen (17) der Wülste (14) an der Fußplatte (7) befestigt, beispielsweise durch Klebung oder mittels Schweißpunkten festgelegt ist.

## Claims

1. Cantilever shelf unit for elongated products such as boards, pipes, sectional iron and the like, having supports and brackets (4) extending out from said supports, wherein punched holes (3) are provided in the supports and the brackets are each equipped with two hooks (5) bent upwards in an L shape and extending beyond the top surface of a bracket for releasable insertion into the punched holes and the supports take the form of tee-section supports and the punched holes are disposed in pairs at a distance from one another and at the same height above one another in the flanges (2) of the tee-section supports, there being fastened to the end of each bracket a base plate (7), on which said hooks are situated as holding elements, **characterized in that** there is disposed in the bottom region of each base plate (7) an adjusting element (20), as a distance-maintaining support element, which juts out with an adjustable supporting length (S) towards the flange (2), the support element being a screw body (20), which with a thread is longitudinally adjustable at right angles to the surface (12) of the base plate (7) towards the flange (2), is guided in a bore (13) of the base plate (7) and screwed into a nut (21) and is supported by said nut against the surface (12) of the base plate (7), and that the nut (21) is disposed in a recess (15) formed between marginal beads (14) on the surface (12) of the base plate (7).

2. Cantilever shelf unit according to claim 1, **characterized in that** the marginal beads (14) are formed in such a way that they extend towards one another at the bottom end of the base plate (7) to form a conical plate tip (16) and have two parallel spaced-apart end surfaces (17), which in a form-fit manner embrace spanner surfaces (22) of the nut (21).

3. Cantilever shelf unit according to claim 1 or 2, **characterized in that** the screw body (20) is formed, at the support end, with a supporting surface (23) at right angles to its axis and corresponding to the core diameter and, at the opposite end, with a hexagon socket recess (24) suitable for the engagement of a hexagon socket spanner.

4. Cantilever shelf unit according to one or more of claims 1 to 3, **characterized in that** the nut (21) is fastened, e.g. fixed by means of adhesive or welding spots, in the recess (15) and between the end surfaces (17) of the beads (14) on the base plate (7).

## Revendications

1. Etagère en porte-à-faux, pour recevoir des produits longs tels que des planches, des tubes, des profilés, etc., comportant des piliers et des bras (4) montés en porte-à-faux sur ces piliers, dans laquelle :
- les piliers sont percés de découpes (3) ;
- les bras en porte-à-faux sont équipés chacun de deux crochets en forme de U (5) coudés vers le haut, dépassant au-dessus de la face supérieure du bras, de manière à assurer un accrochage amovible dans les découpes des piliers constitués de profilés en T ;
- les découpes sont pratiquées dans les ailes (2) des profilés en T, par paires espacées et situées à diverses hauteurs identiques
- à une des extrémités de chaque bras en porte-à-faux est fixée une embase (7) portant les crochets indiqués servant d'éléments de maintien ;
caractérisée en ce que :
- chaque embase (7) porte à sa partie inférieure un organe d'ajustage (20) faisant saillie sur l'aile (2) selon une longueur d'appui (S) réglable et constituant un élément d'appui et de maintien d'espacement ;
- l'élément d'appui est un corps de vis (20) à filetage perpendiculaire à la surface de l'embase et réglable en longueur par rapport à l'aile (2), ce corps de vis (20) coulissant dans un perçage (13) de l'embase (7) et étant vissé dans un écrou (21) par l'intermédiaire duquel il s'appuie sur la face (12) de l'embase (7) ;
- l'écrou (21) est logé dans une cavité (15) pratiquée dans la face (12) de l'embase (7), entre deux bourrelets marginaux (14).

2. Etagère selon la revendication 1,
caractérisée en ce que
les bourrelets marginaux (14), à l'extrémité inférieure de l'embase (7) convergent l'un vers l'autre en formant une pointe conique (16) présentant deux portées parallèles et opposées encadrant avec verrouillage par combinaison de formes les pans de manoeuvre (22) de l'écrou (21).

3. Etagère selon la revendication 1 ou 2,
caractérisée en ce que
la tige filetée (20) comporte, du côté par lequel elle est en appui, une portée d'appui (23) perpendiculaire à son axe et de diamètre correspondant à son diamètre à fond de filet tandis que de l'autre côté la tige présente une empreinte (24) en creux pouvant recevoir une clé interne à six pans.

4. Etagère selon une ou plusieurs des revendications 1 à 3,
caractérisée en ce que
l'écrou (21) est fixé sur l'embase (7) dans la cavité (15) ou entre les portées (17) des bourrelets (14), par collage ou au moyen de points de soudure par exemple.
